# FASCICULE DE BREVET EUROPEEN

(11) **EP 0 517 584 B1**
(45) Date de publication et mention de la délivrance du brevet: **04.01.1995**
(21) Numéro de dépôt: 92401514.2
(22) Date de dépôt: 03.06.1992
(51) Int. Cl.: F02D 9/10

(54) **Corps de papillon pour dispositif d'alimentation en combustible pour moteur**
Drosselklappenstutzen für eine Brennstoffzufuhrvorrichtung für Brennkraftmaschine
Throttle valve body for a fuel admission device for an engine

(30) Priorité: 05.06.1991 FR 9106801
(43) Date de publication de la demande: 09.12.1992
(73) Titulaire: SOLEX, F-92002 Nanterre Cédex (FR)
(72) Inventeur: Levy, Daniel, F-27000 Evreux (FR)
(74) Mandataire: Bérogin, Francis

(56) Documents cités:
- FR-A- 2 575 518
- US-A- 4 905 647
- PATENT ABSTRACTS OF JAPAN vol. 8, no. 47 (M-280)(1484) 2 Mars 1984 & JP-A-58 202 338

## Description

La présente invention a pour objet un corps de papillon pour dispositif d'alimentation en combustible de moteur à combustion interne et elle trouve une application particulièrement importante dans les corps de papillon pour dispositif à injection comportant des moyens électroniques de commande de la quantité de combustible introduite à chaque cycle de fonctionnement du moteur. Elle est cependant également utilisable dans d'autre cas, et notamment lorsque le corps de papillon appartient à un dispositif de carburation à commande par des moyens électroniques.

Un corps de papillon comporte classiquement un boîtier dans lequel est ménagé un conduit d'admission et un papillon en forme de disque sensiblement circulaire, monté sur un arbre médian de rotation autour d'un axe transversal au conduit et déplaçable entre une position d'ouverture minimum, éventuellement nulle, et une position d'ouverture maximum pour laquelle le papillon est orienté parallèlement à l'axe du conduit.

La quantité de combustible injectée par cycle doit être proportionnée au débit d'air admis au moteur. Beaucoup de dispositifs d'injection utilisés à l'heure actuelle comportent des moyens électroniques de calcul du débit d'air à partir de signaux indiquant le degré d'ouverture du papillon (fourni par exemple par un potentiomètre) et la différence de pression entre l'amont et l'aval du papillon, représentative de la vitesse de l'air.

Dans les corps de papillon habituels le papillon a une épaisseur constante et le conduit est en forme de cylindre circulaire dans la zone où se déplace le papillon. Dans un tel corps, la section de passage offerte à l'air augmente rapidement lors du déplacement angulaire initial du papillon à partir de sa position d'ouverture minimale, surtout lorsque cette ouverture minimale est pratiquement nulle. Or, une commande satisfaisante du moteur aux faibles charges (c'est-à-dire pour les faibles ouvertures du papillon) exige que l'augmentation initiale de la section de passage soit très progressive. En particulier, l'agrément de conduite n'est pratiquement obtenu, dans le cas d'un dispositif d'injection à commande électronique, qu'avec une variation initiale du débit d'air en fonction de l'angle d'ouverture du papillon présentant la forme schématisée en traits épais sur la figure 1.

Généralement, on assure la progressivité en substituant à la commande directe du papillon à partir de la pédale d'accélérateur une commande par l'intermédiaire d'une tringlerie ayant une cinématique complexe dont les nombreuses articulations nuisent à la précision de la commande, du fait de l'accumulation des jeux.

On utilise également, pour rendre la commande progressive, un guide solidaire de l'axe de papillon et sur lequel s'enroule le câble relié à la pédale d'accélérateur, ce guide étant en forme de secteur de rayon variable ; l'amélioration obtenue par une telle technique est généralement insuffisante.

Pour fournir un corps de papillon offrant à l'air une section de passage qui n'augmente que très progressivement lors de l'ouverture initiale du papillon, il a déjà été proposé par JP-A-58 202 338, qui est considéré comme l'état de la technique le plus proche, un corps de papillon du genre défini au deuxième alinéa de la description, qui comprend également un opercule placé dans le conduit d'admission, et monté rotatif autour d'un axe parallèle à l'axe de rotation du papillon et décalé de cet axe, l'opercule ayant une dissymétrie par rapport à son axe, d'un côté duquel il présente une première aile destinée à obturer une fraction de la section du conduit d'admission, lorsque la position du papillon par rapport à sa position d'ouverture minimum forme un angle inférieur à un angle déterminé, l'opercule étant lié au papillon par une liaison mécanique pour provoquer l'ouverture forcée progressive de l'opercule lorsque le déplacement du papillon à partir de sa position d'ouverture minimum dépasse ledit angle déterminé.

La présente invention vise à fournir un corps de papillon du type connu par JP-A-58 202 338, et ne mettant en oeuvre que des moyens simples pour ne faire varier que très progressivement la section de passage de l'air, en particulier lors de l'ouverture initiale du papillon.

A cet effet, le corps de papillon se caractérise en ce que l'opercule est tel que l'air parcourant le conduit d'admission tend à amener sa première aile dans sa position d'obturation de ladite fraction de la section du conduit, et en ce qu'il présente, de l'autre côté de son axe logé dans le boîtier, une seconde aile constituant une came de forme telle que le papillon vient s'appuyer sur elle lorsque son déplacement dépasse ledit angle déterminé. Ainsi le papillon entraîne, par simple appui, l'opercule dans le sens de l'ouverture lorsque l'angle déterminé est dépassé. Un tel mode de réalisation est particulièrement simple. Ce n'est pas le seul possible : le couplage entre papillon et opercule peut être réalisé par d'autres moyens mécaniques.

L'axe autour duquel tourne l'opercule et l'axe de l'arbre de papillon ont avantageusement une position relative telle que le papillon vienne en appui contre la première aile de l'opercule et l'entraîne vers sa position de fermeture lorsque le papillon revient vers sa position d'ouverture minimum. Ainsi l'opercule est ramené vers sa position de fermeture non seulement par le courant d'air, dont l'action sur la première aile est supérieure à l'action sur la seconde aile, mais aussi par action positive du papillon. Un ressort peut être également prévu pour solliciter l'opercule vers sa position de fermeture.

Pour améliorer encore la progressivité, on peut donner au conduit d'admission, le long du trajet de l'aile du papillon qui ne coopère pas avec l'opercule, une forme convergente à partir de l'emplacement qu'occupe la tranche du papillon lorsque ce dernier est dans sa position d'ouverture minimum.

Il faut éviter le coincement de l'opercule en position de fermeture. L'opercule peut être dessiné de façon que, lorsqu'il est fermé, son plan fait un angle suffisant avec un plan orthogonal à l'axe du conduit ; une butée peut être prévue pour limiter le déplacement angulaire de l'opercule dans le sens de la fermeture ; le glissement de l'opercule contre la paroi du conduit d'admission et/ou contre le papillon peut être facilité en constituant l'opercule en un matériau à faible coefficient de frottement, tel qu'une matière synthétique chargée.

Enfin les deux ailes de l'opercule peuvent être dessinées de façon que, par leur appui contre les ailes du papillon, elles limitent le déplacement angulaire de ce dernier à partir de sa position d'ouverture minimum pour l'arrêter lorsqu'il a atteint sa position de pleine ouverture.

L'invention sera mieux comprise à la lecture de la description qui suit d'un mode particulier de réalisation, donné à titre d'exemple non limitatif. La description se réfère aux dessins qui l'accompagnent, dans lesquels :
- la figure 1, déjà mentionnée, montre l'allure générale souhaitable d'une courbe de variation du débit d'air Q en fonction de l'angle d'ouverture du papillon, à différence de pression constante entre l'amont et l'aval ;
- la figure 2 est une vue en coupe, suivant la ligne II-II de la figure 3, d'un corps papillon suivant un mode particulier de réalisation de l'invention, le papillon étant représenté en position de ralenti, c'est-à-dire d'ouverture minimum ;
- la figure 3 est une vue de dessus de la figure 2 ;
- les figures 4, 5 et 6, similaires à la figure 2, montrent le papillon respectivement à l'extrémité de la zone d'ouverture sans entraînement de l'opercule, lors de l'entraînement de l'opercule, et en position d'ouverture maximum.

Le corps de papillon montré en figures 2 et 3 comprend un boîtier dans lequel est ménagé un passage constituant une portion du conduit d'admission d'air au moteur. Un arbre 12 qui traverse le conduit d'admission 10 suivant un diamètre porte un papillon 14 en forme de disque plat. Le papillon 14 est par exemple fixé dans une fente de l'arbre 12 par deux vis 16. Le papillon est déplaçable angulairement entre une position d'ouverture minimale, pratiquement nulle, où il fait un angle α₀ avec un plan orthogonal à l'axe du conduit 10, et une position d'ouverture maximale (figure 6) où il est orienté parallèlement à l'axe du conduit et à l'écoulement F de l'air le long du conduit.

Le papillon peut être entraîné par l'un quelconque des types de tringlerie habituelle. Dans le cas illustré sur la figure 3, cette tringlerie comporte un levier 18 fixé à l'arbre 12 et relié par un câble à une pédale d'accélérateur. Le dispositif est complété par des ressorts de rappel, non représentés. L 'arbre est également fixé, dans de nombreux cas, au curseur d'un potentiomètre constituant un capteur de position du papillon.

Pour rendre l'augmentation de section de passage d'air plus progressive lors de l'ouverture initiale du papillon, le conduit montré en figure 2 comporte une zone convergente 20, de révolution pour pouvoir être usinée aisément, à partir de la position qu'occupe la tranche aval du papillon en repos. Cette mesure améliore encore la progressivité.

Le corps de papillon selon l'invention montré en figures 2 à 6 comporte un opercule 22 rotatif autour d'un axe 24 parallèle à l'axe de rotation du papillon, mais décalé de cet axe vers l'aval et également vers l'aile du papillon qui se déplace vers l'amont lors de l'ouverture. L'opercule est par exemple monté à frottement doux sur une tige 26 emmanchée dans le corps. Il peut également comporter deux tourillons tournant dans des coussinets placés dans le boîtier. Au moins dans le cas, qu'on décrira en détail plus loin, où l'opercule est entraîné directement par le papillon, il est souhaitable de constituer l'opercule en un matériau à faible coefficient de frottement, tel qu'une matière synthétique chargée.

L'opercule 22 comporte deux ailes 28 et 30. Ces ailes sont dessinées de façon à remplir plusieurs fonctions. L'aile 28 a une forme telle que l'opercule reste dans la position de repos où il est montré en figures 2, 3 et 4 aussi longtemps que le papillon n'a pas atteint une position faisant un angle α₁, qui sera généralement compris entre 35 et 55°, avec un plan orthogonal à l'axe du conduit. La première aile 28 de l'opercule (aile tournant vers l'amont dans le cas de la figure 2) est prévue pour obturer une fraction du conduit d'admission lors de l'ouverture initiale du papillon. La tranche de cette première aile 28 est prévue pour s'appuyer contre la paroi du conduit d'admission 10 et elle est dimensionnée par rapport au papillon de façon que le papillon soit en appui sur elle lorsque l'opercule est fermé et le papillon dans sa position d'ouverture minimum (figure 2).

La seconde aile 30 de l'opercule a un profil tel que le papillon 14 vient s'appuyer sur elle et provoquer l'ouverture forcée de l'opercule lorsque l'angle du papillon dépasse α₁. Cette seconde aile constitue donc une came d'actionnement. Comme le montre la figure 6, le profil des deux ailes peut être choisi pour que l'opercule constitue également une butée de pleine ouverture, empêchant la rotation du papillon au-delà de la position verticale correspondant au débit maximum (figure 6). Des rainures 32 peuvent être ménagées dans l'opercule pour livrer passage aux extrémités des vis 16.

Dans sa partie proche de l'axe, la périphérie de la deuxième aile est généralement dessinée de façon à éviter ou réduire les fuites d'air le long de l'arbre 12. La partie de la deuxième aile plus éloignée de l'axe 24 présente une forme en plan choisie suivant les caractéristiques de variation de débit recherchées. Pour obtenir une variation particulièrement lente, on peut donner à la deuxième aile une forme de bande s'étendant sur toute la largeur du conduit, comme indiqué en tirets sur la figure 3. Dans le cas contraire, la partie éloignée de l'axe de la deuxième aile 30 peut se limiter à une languette 34 (en traits mixtes sur la figure 3).

Le fonctionnement du dispositif qui vient d'être décrit est le suivant.

Lorsqu'on entrouvre le papillon 14 à partir de la position d'ouverture minimum montrée en figure 2, l'air ne commence à passer qu'entre la tranche du papillon 14 qui s'ouvre vers l'aval et la paroi du conduit. En effet, comme le montre la figure 4, l'opercule continue à obturer sensiblement la moitié de la section de passage offerte par le conduit.

Il n'y a pas non plus de passage le long de l'arbre 12, du fait que la partie centrale de l'opercule 22 est en contact avec l'arbre lui-même.

Lorsque le degré d'ouverture du papillon 14 dépasse celui montré en figure 4, l'aile du papillon qui s'ouvre vers l'aval repousse la deuxième aile de l'opercule et entraîne ce dernier, en provoquant une ouverture progressive.

Enfin, lorsque le papillon atteint sa position de pleine ouverture (figure 6) l'opercule prend lui-même une position dans laquelle il crée une perte de charge minimale, étant appliqué contre le papillon.

Lorsque le papillon se referme, il repousse l'opercule. Cette fermeture forcée est un facteur de sécurité.

L'invention est susceptible de nombreuses variantes. Par exemple le boîtier peut porter une butée destinée à limiter la rotation de l'opercule vers sa position de fermeture et à éviter un coincement. La disposition relative du papillon et de l'opercule dans le sens de l'écoulement peut être inversé.

## Revendications

1. Corps de papillon pour dispositif d'alimentation en combustible pour moteur à combustion interne, ce corps comprenant un boîtier dans lequel est ménagé un conduit d'admission (10) contenant un papillon (14) en forme de disque sensiblement circulaire, monté sur un arbre (12) médian de rotation autour d'un axe transversal au conduit (10) et déplaçable entre une position d'ouverture minimum, éventuellement nulle, et une position d'ouverture maximum pour laquelle le papillon (14) est orienté sensiblement parallèlement à l'axe du conduit (10), et comprenant également un opercule (22) placé dans le conduit d'admission (10), et monté rotatif autour d'un axe (24) parallèle à l'axe de rotation du papillon (14) et décalé de cet axe, l'opercule (22) ayant une dissymétrie par rapport à son axe (24), d'un côté duquel il présente une première aile (28) destinée à obturer une fraction de la section du conduit d'admission (10), lorsque la position du papillon (14) par rapport à sa position d'ouverture minimum (α O) forme un angle inférieur à un angle déterminé (α 1), l'opercule (22) étant lié au papillon (14) par une liaison mécanique pour provoquer l'ouverture forcée progressive de l'opercule (22) lorsque le déplacement du papillon (14) à partir de sa position d'ouverture minimum (α 0) dépasse ledit angle déterminé (α 1), caractérisé en ce que l'opercule (22) est tel que l'air parcourant le conduit d'admission (10) tend à amener sa première aile (28) dans sa position d'obturation de ladite fraction de la section du conduit (10) et en ce qu'il présente, de l'autre côté de son axe (24) logé dans le boîtier, une seconde aile (30) constituant une came de forme telle que le papillon (14) vient s'appuyer sur elle lorsque son déplacement dépasse ledit angle déterminé (α 1).

2. Corps de papillon selon la revendication 1, caractérisé en ce que l'opercule (22) est monté à frottement doux sur une tige (26) emmanchée à travers le conduit (10).

3. Corps de papillon selon la revendication 1 ou 2, caractérisé en ce que les axes de rotation du papillon (14) et de l'opercule (22) ont une position relative telle que le papillon (14) vient en apui contre la première aile (28) de l'opercule (22) pour l'entraîner vers sa position de fermeture lors de la fermeture du papillon (14).

4. Corps de papillon selon l'une quelconque des revendications précédentes, caractérisé en ce que l'axe de rotation (24) de l'opercule (22) est décalé vers l'aval et du côté de l'aile (28) du papillon (14) qui se déplace vers l'amont lors de l'ouverture.

5. Corps de papillon selon l'une quelconque des revendications précédentes, caractérisé en ce que l'opercule (22) est en matière plastique à faible coefficient de frottement.

6. Corps de papillon selon l'une quelconque des revendications précédentes, caractérisé en ce que le papillon (14) fait, dans sa position d'ouverture minimum, un angle (α 0) avec un plan orthogonal à l'axe du conduit d'admission (10), ledit angle (α 0) étant suffisant pour éviter un coincement.

7. Corps de papillon selon l'une quelconque des revendicaions précédentes, caractérisé en ce que la deuxième aile (30) de l'opercule (22) a une périphérie obturant le conduit d'admission (10) dans une partie de la section droite comprise entre l'axe de rotation (12) du papillon (14) et l'axe de rotation (24) de l'opercule (22) au moins.

8. Corps de papillon selon l'une quelconque des revendications précédentes, caractérisé en ce que l'opercule (22) a une forme telle qu'il constitue une butée limitant le mouvement d'ouverture du papillon (14) à sa position de pleine ouverture.

9. Corps de papillon selon l'une quelconque des revendications précédentes, caractérisé en ce qu'il comporte un ressort de rappel de l'opercule (22) vers sa position de fermeture.

10. Corps de papillon selon l'une quelconque des revendications précédentes, caractérisé en ce que le conduit (10) présente une forme convergente (20) à partir de la position qu'occupe la tranche aval du papillon (14) dans la position d'ouverture minimum (α 0) de ce dernier.

## Claims

1. A throttle valve body for a fuel feed device for an internal combustion engine, said body comprising a casing formed with an intake conduit (10) containing a throttle valve (14) in the form of a substantially circular disc mounted on a central shaft (12) rotatable about an axis extending transversely to the conduit (10), said throttle valve being movable between a minimum and possibly zero open position and a maximum open position in which the throttle valve (14) extends substantially parallel to the axis of the conduit (10), and also comprising a valve member (22) disposed in the intake conduit (10) and mounted for rotation about an axis (24) parallel to the axis of rotation of the throttle valve (14) and offset from said axis, the valve member (22) being asymmetrical with respect to its axis (24), on one side of which it has a first flange (28) adapted to close a fraction of the section of the intake conduit (10) when the position of the throttle valve (14) with respect to its minimum open position (α O) forms an angle less than a specific angle (α 1), the valve member (22) being connected to the throttle valve (14) by a mechanical link to cause progressive forced opening of the valve member (22) when the movement of the throttle valve (14) from its minimum open position (α O) exceeds said specific angle (α 1), characterised in that the valve member (22) is such that the air flowing through the intake conduit (10) tends to bring its first flange (28) into its position in which it closes the said fraction of the section of the conduit (10) and in that on the other side of its axis (24) it has, contained in the casing, a second flange (30) which constitutes a cam of a shape such that the throttle valve (14) bears thereon when its movement exceeds the said specific angle (α 1).

2. A throttle valve body according to claim 1, characterised in that the valve member (22) is mounted with an easy fit on a rod (26) fixed across the conduit (10).

3. A throttle valve body according to claim 1 or 2, characterised in that the axes of rotation of the throttle valve (14) and of the valve member (22) have a relative position such that the throttle valve (14) bears against the first flange (28) of the valve member (22) to drive it towards its closed position on closure of the throttle valve (14).

4. A throttle valve body according to any one of the preceding claims, characterised in that the axis of rotation (24) of the valve member (22) is offset downstream and on the side of the flange (28) of the throttle member (14) which moves upstream on opening.

5. A throttle valve body according to any one of the preceding claims, characterised in that the valve member (22) is made of a plastic having a low coefficient of friction.

6. A throttle valve body according to any one of the preceding claims, characterised in that the throttle valve (14) in its minimum open position forms an angle (α O) with a plane at right angles to the axis of the intake conduit (10), said angle (α O) being sufficient to obviate any jamming.

7. A throttle valve body according to any one of the preceding claims, characterised in that the second flange (30) of the valve member (22) has a periphery which closes the intake conduit (10) in a part of the cross-section contained between the axis of rotation (12) of the throttle valve (14) and the axis of rotation (24) of the valve member (22) at least.

8. A throttle valve body according to any one of the preceding claims, characterised in that the valve member (22) has a shape such that it forms a stop which limits the opening movement of the throttle valve (14) in its fully open position.

9. A throttle valve body according to any one of the preceding claims, characterised in that it comprises a spring returning the valve member (22) to its closed position.

10. A throttle valve body according to any one of the preceding claims, characterised in that the conduit (10) has a convergent shape (20) from the position occupied by the downstream section of the throttle valve (14) in the minimum open position (α O) of the latter.

## Patentansprüche

1. Drosselklappenstutzen für eine Vorrichtung zur Speisung einer Brennkraftmaschine mit Kraftstoff, wobei dieser Stutzen enthält: ein Gehäuse, in dem eine Einlaßleitung (10) ausgebildet ist, die eine Drosselklappe (14) in Form einer im wesentlichen kreisförmigen Scheibe enthält, die auf einer mittigen Welle (12) befestigt ist, die um eine zur Leitung (10) quer verlaufende Achse drehbar ist, und die zwischen einer minimalen Öffnungsstellung, die eventuell gleich Null ist, und einer maximalen Öffnungsstellung verstellbar ist, in der die Drosselklappe (14) zur Achse der Leitung (10) im wesentlichen parallel ausgerichtet ist, und auch einen Deckel (22), der in der Einlaßleitung (10) angeordnet und um eine Achse (24) drehbar gelagert ist, die zur Drehachse der Drosselklappe (14) parallel und gegenüber dieser Achse versetzt ist, wobei der Deckel (22) gegenüber seiner Achse (24) asymmetrisch ist, auf deren einer Seite er einen ersten Flügel (28) aufweist, der zum Verschließen eines Bruchteils des Querschnitts der Einlaßleitung (10) dient, wenn die Stellung der Drosselklappe (14) gegenüber ihrer minimalen Öffnungsstellung (α 0) einen Winkel bildet, der kleiner als ein gegebener Winkel (α 1) ist, wobei der Deckel (22) durch eine mechanische Verbindung mit der Drosselklappe (14) verbunden ist, um das erzwungene progressive Öffnen des Deckels (22) herbeizuführen, wenn die Verstellung der Drosselklappe (14) ausgehend von ihrer minimalen Öffnungsstellung (α 0) den gegebenen Winkel (α 1) übersteigt,
dadurch **gekennzeichnet,**
daß der Deckel (22) so beschaffen ist, daß die die Einlaßleitung (10) durchströmende Luft bestrebt ist, seinen ersten Flügel (28) in seine erste Stellung zum Verschließen des angegebenen Bruchteils des Querschnitts der Leitung (10) zu bringen, und daß er auf der anderen Seite seiner im Gehäuse aufgenommenen Achse (24) einen zweiten Flügel (30) aufweist, der einen Nocken von solcher Form bildet, daß die Drosselklappe an ihm anliegt, wenn ihre Verstellung den gegebenen Winkel (α 1) übersteigt.

2. Drosselklappenstutzen nach Anspruch 1, dadurch gekennzeichnet, daß der Deckel (22) mit geringer Reibung auf einer Stange (26) montiert ist, die quer durch die Leitung (10) eingesteckt ist.

3. Drosselklappenstutzen nach Anspruch 1 oder 2, dadurch gekennzeichnet, daß die Drehachsen der Drosselklappe (14) und des Deckels (22) eine solche gegenseitige Stellung haben, daß beim Schließen der Drosselklappe (14) diese in Anlage an den ersten Flügel (28) des Deckels (22) kommt, um ihn in seine Schließstellung anzutreiben.

4. Drosselklappenstutzen nach einem der vorhergehenden Ansprüche, dadurch gekennzeichnet, daß die Drehachse (24) des Deckels (22) in Richtung stromab und auf der Seite des Flügels (28) der Drosselklappe (14) versetzt ist, die sich beim Öffnen in Richtung stromauf bewegt.

5. Drosselklappenstutzen nach einem der vorhergehenden Ansprüche, dadurch gekennzeichnet, daß der Deckel (22) aus Kunststoff mit geringem Reibungskoeffizient besteht.

6. Drosselklappenstutzen nach einem der vorhergehenden Ansprüche, dadurch gekennzeichnet, daß die Drosselklappe (14) in ihrer minimalen Öffnungsstellung mit einer zur Achse der Einlaßleitung (10) senkrechten Ebene einen Winkel (α 0) einschließt, der ausreichend groß ist, um ein Klemmen zu vermeiden.

7. Drosselklappenstutzen nach einem der vorhergehenden Ansprüche, dadurch gekennzeichnet, daß der zweite Flügel (30) des Deckels (22) einen Umfang hat, der die Einlaßleitung (10) in einem Teil des Querschnitts verschließt, der wenigstens zwischen der Drehachse (12) der Drosselklappe (14) und der Drehachse (24) des Deckels (22) enthalten ist.

8. Drosselklappenstutzen nach einem der vorhergehenden Ansprüche, dadurch gekennzeichnet, daß der Deckel (22) eine solche Form hat, daß er einen Anschlag bildet, der die Öffnungsbewegung der Drosselklappe (14) in ihrer vollen Öffnungsstellung begrenzt.

9. Drosselklappenstutzen nach einem der vorhergehenden Ansprüche, dadurch gekennzeichnet, daß er eine Feder zur Rückstellung des Deckels (22) in seine Schließstellung aufweist.

10. Drosselklappenstutzen nach einem der vorhergehenden Ansprüche, dadurch gekennzeichnet, daß die Leitung (10) ausgehend von der Stellung, die der stromab gelegene Rand der Drosselklappe (14) in deren minimaler Öffnungsstellung (α 0) einnimmt, eine konvergierende Form hat.
